# FASCICULE DE BREVET EUROPEEN

(11) **EP 2 526 839 B1**
(45) Date de publication et mention de la délivrance du brevet: **09.08.2017**
(21) Numéro de dépôt: 12168825.3
(22) Date de dépôt: 22.05.2012
(51) Int. Cl.: A47F 5/11

(54) **Présentoir repliable à plat à déploiement automatique**
Flach zusammenklappbarer Verkaufsständer mit automatischer Aufklappfunktion
Display pack which can be collapsed flat and which expands automatically

(30) Priorité: 23.05.2011 FR 1154458
(43) Date de publication de la demande: 28.11.2012
(73) Titulaire: Smurfit Kappa France, 94160 St Mande (FR)
(72) Inventeur: Ballanger, Adrien, 75014 Paris (FR)
(74) Mandataire: Largeau, Béatrice

(56) Documents cités:
- EP-A2- 2 201 867
- GB-A- 2 317 605
- US-A- 2 677 469
- US-A- 4 582 003

## Description

L'invention concerne un présentoir repliable à plat à déploiement automatique. En particulier, l'invention concerne un présentoir destiné à recevoir des produits sur leur lieu de vente ou de présentation.

Ce type de présentoir présente généralement des étagères sur lesquelles sont placés les produits.

Il existe déjà des présentoirs repliables à plat, tels que ceux décrits dans les documents WO2007/148963 ou GB997755. Ces présentoirs présentent un panneau arrière articulé à deux panneaux latéraux entre lesquels sont placées les étagères, les unes au dessus des autres. Chaque étagère comporte des volets solidarisés aux panneaux latéraux et articulés de sorte que l'étagère soit en appui contre le panneau arrière et les panneaux latéraux lorsque ces derniers sont tous dans un même plan. Une ligne de pliage transversale peut ensuite permettre de replier le panneau arrière sur lui-même, réduisant ainsi l'encombrement du présentoir en vue de son stockage ou transport.

Pour ce type de présentoir, les étagères basculent dans une position d'utilisation lorsque l'on fait pivoter les panneaux latéraux depuis une position où ils sont dans le même plan que le panneau arrière jusqu'à une position où ils se font face et forment un angle avec le panneau arrière.

Le document WO2007/148963 prévoit également un système de volets dans le bas du présentoir provoquant, lorsque ces volets entrent en contact avec le sol, le pivotement des panneaux latéraux et par conséquent le basculement des étagères. Cette réalisation augmente toutefois la quantité de matière utilisée. De plus, il faut maintenir le présentoir en une position debout à peu près verticale pour que ces volets entrent en contact avec le sol et provoquent le déploiement du présentoir.

Il existe donc un besoin pour un présentoir repliable à plat pouvant être déployé automatiquement de manière simple quelque soit sa position et sans aucune aide.

A cet effet, la présente invention vise à proposer un présentoir repliable comprenant une paroi arrière pourvue de deux bords latéraux, deux parois latérales articulées à la paroi arrière le long de ses bords latéraux et au moins une étagère formée d'une paroi support articulée à des volets solidarisés aux parois latérales et arrière, le présentoir étant conformé pour être positionnable entre une position repliée de stockage dans laquelle les parois latérales s'étendent dans un même plan que la paroi arrière, la paroi support de chaque étagère étant en appui contre la paroi arrière, et une position dressée d'utilisation dans laquelle les parois latérales sont inclinées par rapport à la paroi arrière et la paroi support de chaque étagère est dans une position de support.

Le présentoir selon l'invention est tel que chaque paroi latérale comporte, sur sa face interne en regard des étagères, des moyens de retenue d'au moins un élément élastique, l'élément élastique étant conformé et positionné pour exercer une traction suffisante sur ces parois latérales pour les maintenir et/ou ramener dans la position dressée d'utilisation du présentoir.

Le présentoir selon l'invention peut ainsi être pré-assemblé et livré à plat, éventuellement replié sur lui-même, et se déployer automatiquement en vue de son utilisation sous l'effet des seuls éléments élastiques tendus entre les parois latérales.

Du fait de la présence d'un ou plusieurs éléments élastiques reliant directement les deux parois latérales entre elles, le déploiement du présentoir est automatique et rapide depuis la position de stockage dès lors que le mouvement des parois latérales n'est pas entravé. Il n'est ainsi pas nécessaire de placer le présentoir dans une position particulière, comme c'est le cas du présentoir décrit dans le document WO2007/ 148963.

La vitesse de déploiement du présentoir de l'invention sera d'autant plus élevée que la force de traction exercée par le ou les éléments élastiques sur les parois latérales est élevée. Il est ainsi possible d'obtenir des temps d'ouverture de l'ordre de quelques secondes, par exemple de 2 à 5 secondes.

En outre, l'effort de traction exercé par le ou les éléments élastiques directement sur les parois latérales participe au maintien en position déployée du présentoir.

Avantageusement, les moyens de retenue sont disposés de sorte que l'élément élastique s'étende entre des étagères, notamment parallèlement aux parois support des étagères.

Ces moyens de retenue sont disposés généralement symétriquement sur chaque paroi latérale et seront par exemple répartis sur toute la hauteur du présentoir afin d'assurer un déploiement symétrique du présentoir.

Ils seront de préférence positionnés de sorte que l'élément élastique soit situé à proximité de la face inférieure de la paroi support d'une étagère, ceci afin de ne pas gêner la mise en place de produit(s) sur la face supérieure de cette paroi support.

Avantageusement, les moyens de retenue sont des fentes, qui peuvent ainsi être réalisées très facilement sur les parois latérales par simple découpe. Chaque fente présentera une forme adéquate, par exemple en forme de U, pour permettre la retenue d'un élément élastique, tel qu'une bande de caoutchouc.

Dans un mode de réalisation particulier de l'invention, chaque paroi latérale comprend :
- un volet latéral articulé à un bord latéral de la paroi arrière et,
- un panneau latéral distinct du volet latéral, ce panneau latéral présentant une ligne de pliage le séparant en deux parties, chaque partie étant solidarisée à une face du volet latéral et la recouvrant au moins partiellement.

Ainsi, chaque paroi latérale est formée de trois épaisseurs superposées, ce qui permet d'obtenir une paroi particulièrement robuste et rigide, autorisant la mise en place de charges lourdes sur les étagères du présentoir.

Le panneau latéral d'une telle paroi latérale peut comprendre les moyens de retenue de l'élément élastique.

En particulier, ces moyens de retenue pourront par exemple être disposés sur la partie du panneau latéral en regard de l'autre paroi latérale du présentoir dressé, correspondant à la face interne de la paroi latérale. Ainsi, l'autre partie du panneau latéral (correspondant à la face externe de la paroi latérale) peut entièrement servir de support d'information, son aspect visuel n'étant pas altéré par la présence d'un moyen de retenu d'élément élastique.

En particulier, lorsque les moyens de retenue sont des fentes, une telle configuration permet d'éviter d'avoir à réaliser des découpes dans deux des trois panneaux formant les parois latérales, ce qui permet d'améliorer leur robustesse et rigidité.

Les parois latérales peuvent être reliées à la paroi arrière du présentoir par un de leur bord latéral. En position repliée du présentoir, les parois latérales s'étendent alors dans le prolongement de la paroi arrière, dans un même plan que celle-ci.

En variante, les parois latérales peuvent être reliées à la paroi arrière à une distance prédéterminée de leur bord latéral. En position repliée du présentoir, les parois latérales s'étendent alors dans un même plan que la paroi arrière, mais sont en partie superposées à celle-ci.

Les parois latérales peuvent encore présenter une structure du type de celle décrite dans les documents WO2007/148963 ou GB997755, ou toute autre structure adaptée.

Tel que déjà mentionné, le présentoir selon l'invention comprend au moins une étagère formée d'une paroi support articulée à des volets solidarisés aux parois latérales et arrière.

Par exemple, la paroi support est articulée à un volet arrière solidarisé à la paroi arrière du présentoir, et à deux volets latéraux. Chacun de ces volets latéraux comprend une ligne de pliage oblique, par exemple inclinée à 45° par rapport à son articulation à la paroi support de l'étagère. Cette ligne de pliage oblique sépare ainsi chaque volet latéral en deux parties dont l'une seulement est articulée à la paroi support de l'étagère. Ces volets latéraux sont solidarisés aux parois latérales du présentoir par leur partie qui n'est pas articulée à la paroi support de l'étagère.

Cette paroi support peut elle-même être formée d'au moins trois épaisseurs superposées et solidarisées pour plus de robustesse et de rigidité. Cette configuration permet de placer sur un présentoir selon l'invention des charges supérieures à 20 kg, en particulier lorsque les parois latérales sont elles mêmes formées d'au moins 3 panneaux superposés.

Avantageusement, la paroi support (ou chacune des épaisseurs superposées la constituant) est dépourvue de ligne de pliage et/ou de perforations, ce qui permet d'améliorer sa rigidité et sa robustesse.

Des exemples de réalisation d'étagères pouvant être utilisées dans la présente invention sont décrits dans les documents WO2007/148963 et GB997755.

Dans un autre mode de réalisation particulier, le présentoir selon l'invention peut comprendre une plinthe positionnée sous l'étagère la plus basse du présentoir. Une telle plinthe comprend un panneau de plinthe articulé à des volets solidarisés aux parois latérales du présentoir, ce panneau de plinthe comportant deux lignes d'articulation parallèles aux bords latéraux de la paroi arrière et positionnées de sorte que, en position repliée, le panneau de plinthe soit en appui contre la paroi arrière et les parois latérales, et en position dressée d'utilisation, le panneau de plinthe s'étende entre les parois latérales, parallèlement à la paroi arrière et en avant de celle-ci.

Les dimensions de ce panneau de plinthe pourront être choisies pour qu'il obture complètement l'espace sous l'étagère la plus basse et entre les parois latérales du présentoir lorsque ce dernier est en position d'utilisation.

Il pourra éventuellement être disposé en retrait par rapport au bord avant de l'étagère en position d'utilisation, ou au niveau de ce bord.

Le présentoir selon l'invention présente également, à son extrémité la plus haute, un fronton comprenant un panneau de fronton et deux volets latéraux de fronton, le panneau de fronton présentant deux bords latéraux s'étendant dans le prolongement des bords latéraux de la paroi arrière, les volets latéraux de fronton étant articulés au panneau de fronton le long de ses bords latéraux.

Les volets latéraux du fronton sont alors montés articulés sur les parois latérales du présentoir de sorte que :
- en position dressée d'utilisation, le panneau de fronton peut être basculé entre :
- une position rabattue dans laquelle il est en appui contre la paroi arrière, du côté opposé aux étagères, les volets latéraux de fronton étant en appui contre les parois latérales du présentoir, et
- une position déployée dans laquelle il s'étend verticalement au dessus du présentoir, en avant des volets latéraux de fronton,
- en position repliée de stockage, le panneau de fronton et ses volets latéraux s'étendent dans un même plan, et sont superposés aux parois latérales et arrière du présentoir, du côté opposé aux étagères.

Le fronton peut ainsi être pré-assemblé au présentoir, et sa mise en place peut être très facilement réalisée par simple rotation manuelle.

Plus particulièrement, les volets latéraux du fronton peuvent être articulés aux parois latérales du présentoir par un axe d'articulation. Cet axe d'articulation peut être obtenu par un clip ou un rivet, ou tout autre moyen adéquat.

Dans un autre mode de réalisation particulier, le présentoir selon l'invention pourra comprendre au moins une articulation formée dans la paroi arrière suivant une ligne transversale aux bords latéraux de ladite paroi arrière, cette articulation s'étendant au travers des parois latérales de sorte que, dans la position repliée, les parties des parois arrière et latérales situées de part et d'autre de cette articulation peuvent être repliées sur elles-mêmes de manière à se superposer, et en ce qu'il comprend au moins un élément élastique de chaque côté de ladite articulation.

Le fait de pouvoir plier le présentoir en deux permet de limiter davantage son encombrement en position repliée et permet également de bloquer le déploiement automatique du présentoir.

La présence d'au moins un élément élastique de part et d'autre de la ligne d'articulation permet de faciliter un déploiement homogène de l'ensemble du présentoir et participe également à son maintien et sa rigidité.

Bien entendu, d'autres types de moyens pourraient être utilisés pour bloquer le déploiement automatique du présentoir, tels qu'une ou plusieurs pinces ou des bandes de cerclage du présentoir replié.

Les parois et les étagères du présentoir selon l'invention pourront être réalisées en un matériau semi-rigide par exemple choisi parmi le carton, le carton plat, le carton ondulé, les matières plastiques.

Le carton peut notamment être un carton PCR (Papier et Carton Récupéré).

Les différents modes de réalisation décrits ci-dessus pourront être combinés les uns avec les autres.

L'invention est illustrée ci-après à l'aide d'exemples de réalisation et en référence aux dessins annexés, sur lesquels :
- la figure 1 représente les différentes parties d'un présentoir selon l'invention, avant assemblage ;
- la figure 2 représente les différentes parties d'une étagère d'un présentoir selon l'invention ;
- les figures 3 à 7 sont des vues en perspective d'un présentoir selon l'invention montrant son déploiement depuis une position repliée (figure 3), jusqu'à la position entièrement déployée (figure 7), les figures 4 à 6 représentant des positions intermédiaires.

Dans la présente demande, les termes « haut » « bas », « avant » « arrière », « interne » « externe », « supérieur », « inférieur », « horizontal », « vertical », « hauteur » sont définis par rapport au présentoir dans sa position dressée d'utilisation, lorsqu'on le regarde du côté de ses étagères. Les faces internes sont les faces situées en regard des étagères, les faces externes étant les faces opposées.

Les figures 1 et 2 représentent les différentes parties pour la réalisation d'un présentoir selon un mode de réalisation de l'invention, ce présentoir étant montré en volume sur les figures 6 et 7 et présentant une forme générale de parallélépipède rectangle une fois monté.

Ce présentoir 1 comprend une paroi arrière 2 pourvue de deux bords latéraux 3, 4, deux parois latérales 5, 6 articulées à la paroi arrière 2 le long de ses bords latéraux 3, 4 et au moins une étagère 7 formée d'une paroi support articulée à des volets solidarisés aux parois latérales 5, 6 et arrière 2, le présentoir étant conformé pour être positionnable entre une position repliée de stockage (figure 3) dans laquelle les parois latérales s'étendent dans un même plan que la paroi arrière, la paroi support 7a de chaque étagère étant en appui contre la paroi arrière, et une position dressée d'utilisation (figures 6, 7) dans laquelle les parois latérales 5, 6 sont inclinées par rapport à la paroi arrière 2 et la paroi support de chaque étagère s'étend en avant de la paroi arrière, dans une position de support.

Sur la figure 1 est représenté un flan 10 lequel comprend un panneau 11 formant la paroi arrière 2 du présentoir dressé, délimité par deux bords latéraux 3, 4, parallèles dans l'exemple représenté. Le flan 10 comprend également deux volets latéraux 12, 13, articulés aux panneau 11 le long de ses bords latéraux 3, 4, par exemple par des lignes de pliage, notamment obtenues par refoulage.

Le flan 10 comprend en outre une ligne d'articulation 14 transversale aux bords latéraux 3 et 4 s'étendant sur toute la largeur du panneau 11 et des volets latéraux 12 et 13. Cette ligne d'articulation 14 permet de rabattre les deux sections du flan 10 l'une sur l'autre en superposition, permettant de replier le présentoir selon la figure 3.

La figure 1 représente également deux autres flans distincts 20 et 30 destinés à former les parois latérales du présentoir avec les volets latéraux 12 et 13 du flan 10.

Chacun des flans 20, 30 forme un panneau latéral présentant une ligne de pliage 21, 31 le séparant en deux parties 22a, 22b et 32a, 32b respectivement. Lors de l'assemblage du présentoir, chaque partie 22a, 22b et 32a, 32b est solidarisée à une face du volet latéral 12, 13 correspondant et la recouvre au moins partiellement de manière à former une paroi latérale 5, 6, respectivement.

Ainsi, chaque volet latéral 12, 13 est pris en sandwich entre les parties 22a, 22b et 32a, 32b, respectivement, les parties 22a et 32a formant la face interne des parois latérales 5, 6 tandis que les parties 22b, 32b forment la face externe des parois latérales 5, 6.

Dans l'exemple, la surface des parties 22a, 32a présente une surface inférieure en hauteur à celle du volet latéral 12, 13. Chaque partie 22b, 32b présente alors un volet supplémentaire 23, 33 articulé à son extrémité supérieure suivant une ligne oblique 26, 36, et conformé pour pouvoir être rabattu sur la face interne du volet latéral 12, 13 correspondant (voir figure 5). Ce volet supplémentaire 23, 33 assure une fonction d'habillage de la partie supérieure du volet latéral et une fonction de renfort.

Enfin, les parties 22a, 32a, comprennent les moyens de retenue 24, 34 d'un l'élément élastique E.

De manière générale, les moyens de retenue du présentoir selon l'invention sont positionnés de sorte que les éléments élastiques soient situés entre les étagères du présentoir déployé, en particulier suivant une direction parallèle à l'horizontale, et généralement parallèlement à la paroi arrière du présentoir dressé et/ou au plan formé par les parois de support des étagères.

Ces moyens sont des fentes dans l'exemple représenté.

De même que le flan 10, les flans 20 et 30 comportent une ligne d'articulation (ligne de pliage) 25, 35, permettant le repliement en deux sur eux-mêmes de ces flans.

Le flan 40 de la figure 1 est destiné à former une plinthe 8 pour le présentoir déployé, cette plinthe étant positionnée sous l'étagère la plus basse du présentoir.

Le flan 40 comprend un panneau de plinthe 41 articulé à des volets 42 par des lignes de pliage 43.

Ces volets 42 sont destinés à être solidarisés aux parois latérales du présentoir, sur leur face interne, plus particulièrement aux parties 22a, 32a dans l'exemple représenté.

Le panneau de plinthe 41 comporte deux lignes d'articulation 44 parallèles aux bords latéraux 3, 4 lorsque les volets 42 sont solidarisés aux parois latérales du présentoir.

Ces lignes d'articulation 44 sont positionnées de sorte que, en position repliée du présentoir, le panneau de plinthe 41 soit en appui contre la paroi arrière et les parois latérales (figure 3), et en position dressée d'utilisation, le panneau de plinthe s'étende entre les parois latérales, parallèlement à la paroi arrière (ou verticalement) en avant de celle-ci (figure 7).

Le flan 50 de la figure 1 est destiné à former un fronton 9 situé à l'extrémité la plus haute du présentoir en position dressée d'utilisation.

Ce flan 50 présente un panneau de fronton 51 et deux volets latéraux de fronton 52, 53, le panneau de fronton 51 présentant deux bords latéraux 54, 55 s'étendant dans le prolongement des bords latéraux 3, 4 de la paroi arrière en position dressée d'utilisation du présentoir (figure 7).

Les volets latéraux de fronton 52, 53 sont articulés au panneau de fronton 51 le long de ses bords latéraux 54, 55.

En outre, les volets latéraux de fronton 52, 53 présentent une dimension supérieure à celle du panneau de fronton suivant la direction des bords latéraux 54, 55, d'un même côté du panneau de fronton 51. Sur leur partie en saillie du panneau de fronton 51, les volets latéraux de fronton présentent chacun un orifice 56.

Des orifices correspondants 57 sont prévus dans les parois latérales 5 et 6 du présentoir, à savoir dans les parties 22b, 23, 32b, 33, 12 et 14 décrites dans le présent exemple. Ces orifices 57 correspondent lorsque le présentoir est assemblé et sont destinés à recevoir un axe (non représenté) pour l'articulation du fronton 9.

En particulier, les volets latéraux de fronton 52, 53 sont articulés aux parois latérales 5, 6 du présentoir, sur la face externe de ces dernières (c'est-à-dire sur leur face opposée à la face recevant les étagères).

Un tel montage des volets latéraux de fronton 52, 53 permet :
- en position dressée d'utilisation, le basculement du panneau de fronton 51 entre une position rabattue (figure 6) dans laquelle il est en appui contre la paroi arrière 2, du côté opposé aux étagères, les volets latéraux de fronton 52, 53 étant en appui contre la face externe des parois latérales 5, 6 du présentoir, et une position déployée dans laquelle il s'étend verticalement au dessus du présentoir (figure 7), en avant des volets latéraux de fronton, en avant de la paroi arrière,
- en position repliée de stockage, le panneau de fronton et ses volets latéraux s'étendent dans un même plan, et sont superposés aux faces externes des parois latérales et arrière du présentoir.

La figure 2 représente un flan 60 destiné à former une étagère 7, et un flan 70 de renfort.

Le flan 60 comprend un panneau formé de deux parties 61, 62 reliées par une articulation 63, par exemple une ligne de pliage formée par refoulage. Ces deux parties sont de même surface dans l'exemple et sont destinées à être superposées lorsque l'étagère est assemblée afin de former la paroi support 7a de l'étagère (figure 7). Eventuellement un renfort 70 de même dimension peut être inséré entre ces parties 61 et 62 afin de renforcer l'étagère.

La partie centrale 61 est articulée à un volet arrière 64 (représenté en grisé sur la figure 2) par une ligne de pliage. Ce volet 64 est destiné à être solidarisé au panneau 11 du flan 10 formant la paroi arrière du présentoir.

La partie centrale 61 est également articulée à deux volets latéraux 65, 66 par des lignes de pliage 67. Ces volets présentent une forme générale de triangle.

Chacun de ces volets latéraux 65, 66 comprend une ligne de pliage oblique 68, par exemple inclinée à 45° par rapport à la ligne de pliage 67. Cette ligne de pliage oblique 68 sépare ainsi chaque volet latéral 65, 66 en deux parties dont l'une seulement est articulée à la partie centrale 61. Ces volets latéraux 65, 66 sont solidarisés aux parois latérales du présentoir par leur partie qui n'est pas articulée à la partie centrale 61 (cette partie a été grisée sur la figure 2).

Les parties grisées du flan 60 sont destinées à être solidarisées aux parois latérales et arrière du présentoir.

En général, la solidarisation des différentes parois entre elles est réalisée par collage.

Les éléments du présentoir décrits en référence aux figures 1 et 2 sont assemblés de la manière suivante.

Les étagères 7 sont assemblées par collage du renfort 70 entre les parties 61 et 62, la partie 62 étant destinée à former le dessus de l'étagère lorsque celle-ci est assemblée au présentoir.

Les flans 20 et 30 sont assemblés aux volets 12 et 13 du flan 10 tel que décrit plus haut.

Les flans 10, 20 et 30 s'étendent alors dans un même plan.

Les étagères assemblées sont ensuite solidarisées au panneau 11 et aux parties 22a et 32a par leurs volets 64, 65 et 66.

Les volets 42 du panneau de plinthe sont solidarisés aux parties 22a et 32a.

Les volets 52, 53 du fronton sont montés articulés sur les parois latérales 5, 6.

L'ensemble ainsi formé est alors replié sur lui-même par rotation autour des articulations 14, 25, 35 qui se superposent.

Des élastiques E peuvent alors être insérés dans les fentes 24, 34, ces élastiques étant choisis pour être sous tension de manière à exercer une traction sur les parois latérales.

Dès lors, le présentoir peut être livré assemblé en occupant un minimum de volume.

Les étapes du déploiement du présentoir ainsi assemblé sont représentées sur les figures 3 à 7. Il suffit de déplier le présentoir par rotation autour de l'articulation 14 (flèche de la figure 4) jusqu'à ce que les sections de la paroi arrière 2 séparées par l'articulation 14 soient à nouveau dans un même plan, les éléments élastiques exercent alors une traction suffisante pour rapprocher les parois latérales 5, 6 du présentoir et mettre en forme les étagères 7 et la plinthe 8. Les étagères sont alors en position d'utilisation et peuvent supporter des produits. Il reste ensuite à basculer le fronton 9 par simple rotation (flèche figure 6).

La mise à plat du présentoir se fait en réalisant ces opérations en sens inverse :
- basculement du fronton 9 vers l'arrière contre la face externe de la paroi arrière 2 du présentoir,
- écartement des parois latérales 5, 6 afin de les amener dans le même plan que la paroi arrière 2 en exerçant une force allant à l'encontre de la traction des éléments élastiques E,
- blocage du présentoir « à plat » en le repliant sur lui-même par rotation autour de l'articulation 14, ou par tout autre moyen adapté (décrochage des éléments élastiques, cerclage du présentoir à plat, ....).

## Revendications

1. Présentoir repliable (1) comprenant une paroi arrière (2) pourvue de deux bords latéraux (3, 4), deux parois latérales (5, 6) articulées à la paroi arrière (2) le long de ses bords latéraux et au moins une étagère (7) formée d'une paroi support articulée à des volets solidarisés aux parois latérales et arrière, le présentoir étant conformé pour être positionnable entre une position repliée de stockage dans laquelle les parois latérales (5, 6) s'étendent dans un même plan que la paroi arrière, la paroi support de chaque étagère étant en appui contre la paroi arrière, et une position dressée d'utilisation dans laquelle les parois latérales (5, 6) sont inclinées par rapport à la paroi arrière (2) et la paroi support de chaque étagère est dans une position de support, chaque paroi latérale (5, 6) comportant, sur sa face interne en regard des étagères, des moyens de retenue (24, 34) d'au moins un élément élastique (E), l'élément élastique (E) étant conformé et positionné pour exercer une traction suffisante sur ces parois latérales pour les maintenir et/ou ramener dans la position dressée d'utilisation du présentoir, **caractérisé en ce qu'**il présente à son extrémité la plus haute un fronton (9) comprenant un panneau de fronton (51) et deux volets latéraux de fronton (52, 53), le panneau de fronton présentant deux bords latéraux (54, 55) s'étendant dans le prolongement des bords latéraux (3, 4) de la paroi arrière (2), les volets latéraux de fronton (52, 53) étant articulés au panneau de fronton le long de ses bords latéraux (54, 55), et **en ce que** les volets latéraux de fronton (52, 53) sont montés articulés sur les parois latérales (5, 6) du présentoir de sorte que :
- en position dressée d'utilisation, le panneau de fronton peut être basculé entre une position rabattue dans laquelle il est en appui contre la paroi arrière, du côté opposé aux étagères, les volets latéraux de fronton étant en appui contre les parois latérales du présentoir, et une position déployée dans laquelle il s'étend verticalement au dessus du présentoir, en avant des volets latéraux de fronton,
- en position repliée de stockage, le panneau de fronton et ses volets latéraux s'étendent dans un même plan, et sont superposés aux parois latérales et arrière du présentoir.

2. Présentoir selon la revendication 1, **caractérisé en ce que** les moyens de retenue sont disposés de sorte que l'élément élastique s'étende entre des étagères, notamment parallèlement aux parois support des étagères.

3. Présentoir selon la revendication 1 ou 2, **caractérisé en ce que** les moyens de retenue sont des fentes.

4. Présentoir selon l'une des revendications précédentes, **caractérisé en ce que** chaque paroi latérale comprend :
- un volet latéral articulé à un bord latéral de la paroi arrière et,
- un panneau latéral distinct du volet latéral, ce panneau latéral présentant une ligne de pliage le séparant en deux parties, chaque partie étant solidarisée à une face du volet latéral et la recouvrant au moins partiellement.

5. Présentoir selon la revendication précédente, **caractérisé en ce que** le panneau latéral d'une paroi latérale comprend les moyens de retenue de l'élément élastique.

6. Présentoir selon l'une des revendications 1 à 5, **caractérisé en ce qu'**il comprend une plinthe (8) positionnée sous l'étagère la plus basse du présentoir et comprenant un panneau de plinthe (41) articulé à des volets (42) solidarisés aux parois latérales (5, 6) du présentoir, ce panneau de plinthe (41) comportant deux lignes d'articulation (44) parallèles aux bords latéraux (3, 4) de la paroi arrière et positionnées de sorte que, en position repliée, le panneau de plinthe (41) soit en appui contre la paroi arrière (2) et les parois latérales (5, 6), et en position dressée d'utilisation, le panneau de plinthe (41) s'étende entre les parois latérales (5, 6), parallèlement à la paroi arrière (2) et en avant de celle-ci.

7. Présentoir selon l'une des revendications précédentes, **caractérisé en ce que** les volets latéraux du fronton sont articulés aux parois latérales du présentoir par un axe d'articulation.

8. Présentoir selon l'une des revendications précédentes, **caractérisé en ce qu'**il comprend au moins une articulation formée dans la paroi arrière suivant une ligne transversale aux bords latéraux (3, 4) de ladite paroi arrière (2), cette articulation s'étendant au travers des parois latérales de sorte que, dans la position repliée, les parties des parois arrière et latérales situées de part et d'autre de cette articulation peuvent être repliées sur elles-mêmes de manière à se superposer, et **en ce qu'**il comprend au moins un élément élastique de chaque côté de ladite articulation.

9. Présentoir selon l'une des revendications précédentes, **caractérisé en ce que** ses parois et les étagères sont réalisées en un matériau choisi parmi le carton, le carton plat, le carton ondulé, les matières plastiques.

## Patentansprüche

1. Zusammenklappbarer Verkaufsständer (1), der eine Rückwand (2), die mit zwei Seitenkanten (3, 4) versehen ist, zwei Seitenwände (5, 6), die an der Rückwand (2) entlang ihrer Seitenkanten gelenkig gelagert sind, und mindestens ein Regal (7) umfasst, das durch eine Stützwand gebildet ist, die an Klappen gelenkig gelagert ist, die fest mit den Seitenwänden und der Rückwand verbunden sind, wobei der Verkaufsständer angepasst ist, um zwischen einer zusammengeklappten Lagerungsposition, in der die Seitenwände (5, 6) sich in einer gleichen Ebene wie die Rückwand erstrecken, wobei die Stützwand von jedem Regal sich gegen die Rückwand in Auflage befindet, und einer aufgerichteten Verwendungsposition positionierbar zu sein, in der die Seitenwände (5, 6) in Bezug zu der Rückwand (2) schräg stehen und die Stützwand von jedem Regal sich in einer Stützposition befindet, wobei jede Seitenwand (5, 6) auf ihrer Innenseite den Regalen gegenüberstehend Mittel (24, 34) zum Zurückhalten von mindestens einem elastischen Element (E) umfassen, wobei das elastische Element (E) angepasst und positioniert ist, um einen Zug auf diese Seitenwände auszuüben, der ausreicht, um sie in der/die aufgestellte Verwendungsposition des Verkaufsständers zu halten und/oder zu bringen, **dadurch gekennzeichnet, dass** er an seinem obersten Ende ein Kopfteil (9) aufweist, das eine Kopfteiltafel (51) und zwei Kopfteilseitenklappen (52, 53) umfasst, wobei die Kopfteiltafel zwei Seitenkanten (54, 55) aufweist, die sich in der Verlängerung der Seitenkanten (3, 4) der Rückwand (2) erstrecken, wobei die Seitenklappen (52, 53) an der Kopfteiltafel entlang ihrer Seitenkanten (54, 55) gelenkig gelagert sind, und dadurch, dass die Kopfteilseitenklappen (52, 53) an den Seitenwänden (5, 6) des Verkaufsständers gelenkig gelagert angebracht sind, derart, dass:
- in der aufgestellten Verwendungsposition die Kopfteiltafel zwischen einer umgeklappten Position, in der sie gegen die Rückwand auf der den Regalen entgegengesetzten Seite in Auflage ist, wobei die Seitenklappen des Kopfteils gegen die Seitenwände des Verkaufsständers in Auflage sind, und einer aufgeklappten Position gekippt werden kann, in der sie sich vertikal über dem Verkaufsständer vor den Kopfteilseitenklappen erstreckt,
- die Kopfteiltafel und ihre Seitenklappen sich in der zusammengeklappten Lagerungsposition in einer gleichen Ebene erstrecken und die Seitenwände und die Rückwand des Verkaufsständers überlagern.

2. Verkaufsständer nach Anspruch 1, **dadurch gekennzeichnet, dass** die Zurückhaltemittel derart angeordnet sind, dass das elastische Element sich zwischen den Regalen, insbesondere parallel zu den Stützwänden der Regale, erstreckt.

3. Verkaufsständer nach Anspruch 1 oder 2, **dadurch gekennzeichnet, dass** die Zurückhaltemittel Schlitze sind.

4. Verkaufsständer nach einem der vorhergehenden Ansprüche, **dadurch gekennzeichnet, dass** jede Seitenwand Folgendes umfasst:
- eine Seitenklappe, die an einer Seitenkante der Rückwand gelenkig gelagert ist, und
- eine Seitentafel, die sich von der Seitenwand unterscheidet, wobei diese Seitentafel eine Faltlinie aufweist, die sie in zwei Teile trennt, wobei jeder Teil fest mit einer Fläche der Seitenklappe verbunden ist und sie zumindest teilweise bedeckt.

5. Verkaufsständer nach dem vorhergehenden Anspruch, **dadurch gekennzeichnet, dass** die Seitentafel einer Seitenwand Mittel zum Zurückhalten des elastischen Elements umfasst.

6. Verkaufsständer nach einem der Ansprüche 1 bis 5, **dadurch gekennzeichnet, dass** er eine Fußleiste (8) umfasst, die unter dem niedrigsten Regal des Verkaufsständers positioniert ist, und eine Fußleistentafel (41) umfasst, die gelenkig an Klappen (42) gelagert ist, die fest mit den Seitenwänden (5, 6) des Verkaufsständers verbunden sind, wobei diese Fußleistentafel (41) zwei Gelenklinien (44) umfasst, die parallel zu den Seitenkanten (3, 4) der Rückwand sind und derart positioniert sind, dass in der zusammengeklappten Position die Fußleistentafel (41) gegen die Rückwand (2) und die Seitenwände (5, 6) in Auflage ist, und in der aufgestellten Verwendungsposition die Fußleistentafel (41) sich zwischen den Seitenwänden (5, 6) parallel zur Rückwand (2) und vor dieser erstreckt.

7. Verkaufsständer nach einem der vorhergehenden Ansprüche, **dadurch gekennzeichnet, dass** die Seitenklappen des Kopfteils durch eine Gelenkachse an den Seitenwänden des Verkaufsständers gelenkig gelagert sind.

8. Verkaufsständer nach einem der vorhergehenden Ansprüche, **dadurch gekennzeichnet, dass** er mindestens ein Gelenk umfasst, das in der Rückwand entlang einer Linie gebildet ist, die quer zu den Seitenkanten (3, 4) der Rückwand (2) liegt, wobei dieses Gelenk sich derart durch die Seitenwände erstreckt, dass die Teile der Rückwand und der Seitenwände, die sich auf beiden Seiten dieses Gelenks befinden, in der zusammengeklappten Position derart auf sich selbst zusammengeklappt werden können, dass sie sich überlagern, und dadurch, dass er mindestens ein elastisches Element auf jeder Seite des Gelenks umfasst.

9. Verkaufsständer nach einem der vorhergehenden Ansprüche, **dadurch gekennzeichnet, dass** seine Wände und die Regale aus einem Material hergestellt sind, das unter Karton, Vollpappe, Wellpappe und Kunststoffen ausgewählt ist.

## Claims

1. Foldable display case (1) comprising a rear wall (2) provided with two lateral edges (3, 4), two lateral walls (5, 6) hinged to the rear wall (2) along its lateral edges and at least one shelf (7) formed by a support wall hinged to flaps attached to the lateral and rear walls, the display case being configured to be able to be positioned between a folded storage position in which the lateral walls (5, 6) extend in one and the same plane as the rear wall, the support wall of each shelf bearing against the rear wall, and an erect position of use in which the lateral walls (5, 6) are inclined relative to the rear wall (2) and the support wall of each shelf is in a support position, each lateral wall (5, 6) comprising, on its internal face facing the shelves, retaining means (24, 34) for at least one elastic element (E), the elastic element (E) being configured and positioned to exert a sufficient pulling force on these lateral walls to maintain them in and/or return them to the erect position of use of the display case, **characterized in that** it has, at its topmost end, a face wall (9) comprising a face wall panel (51) and two lateral face wall flaps (52, 53), the face wall panel having two lateral edges (54, 55) extending in the extension of the lateral edges (3, 4) of the rear wall (2), the lateral face wall flaps (52, 53) being hinged to the face wall panel along its lateral edges (54, 55), and **in that** the lateral face wall flaps (52, 53) are mounted hinged on the lateral walls (5, 6) of the display case in such a way that:
- in the erect position of use, the face wall panel can be flipped between a folded back position in which it is bearing against the rear wall, on the side opposite the shelves, the lateral face wall flaps bearing against the lateral walls of the display case, and a deployed position in which it extends vertically above the display case, in front of the lateral face wall flaps,
- in the folded storage position, the face wall panel and its lateral flaps extend in one and the same plane, and are superposed on the lateral and rear walls of the display case.

2. Display case according to Claim 1, **characterized in that** the retaining means are arranged in such a way that the elastic element extends between the shelves, notably parallel to the support walls of the shelves.

3. Display case according to Claim 1 or 2, **characterized in that** the retaining means are slots.

4. Display case according to one of the preceding claims, **characterized in that** each lateral wall comprises:
- a lateral flap hinged to a lateral edge of the rear wall and,
- a lateral panel distinct from the lateral flap, this lateral panel having a fold line separating it into two parts, each part being attached to a face of the lateral flap and at least partially overlapping it.

5. Display case according to the preceding claim, **characterized in that** the lateral panel of a lateral wall comprises the retaining means for the elastic element.

6. Display case according to one of Claims 1 to 5, **characterized in that** it comprises a baseboard (8) positioned under the bottommost shelf of the display case and comprising a baseboard panel (41) hinged to flaps (42) attached to the lateral walls (5, 6) of the display case, this baseboard panel (41) comprising two hinge lines (44) parallel to the lateral walls (3, 4) of the rear wall and positioned in such a way that, in the folded position, the baseboard panel (41) is bearing against the rear wall (2) and the lateral walls (5, 6), and in the erect position of use, the baseboard panel (41) extends between the lateral walls (5, 6), parallel to the rear wall (2) and in front thereof.

7. Display case according to one of the preceding claims, **characterized in that** the lateral flaps of the face wall are hinged to the lateral walls of the display case by a hinge axis.

8. Display case according to one of the preceding claims, **characterized in that** it comprises at least one hinge formed in the rear wall along a line transversal to the lateral edges (3, 4) of said rear wall (2), this hinge extending through the lateral walls in such a way that, in the folded position, the portions of the rear and lateral walls situated on either side of this hinge can be folded back on themselves so as to be superposed, and **in that** it comprises at least one elastic element on each side of said hinge.

9. Display case according to one of the preceding claims, **characterized in that** its walls and the shelves are made of a material chosen from cardboard, flat cardboard, corrugated cardboard, plastic materials.
